# EUROPÄISCHE PATENTSCHRIFT

(11) **EP 2 974 610 B1**
(45) Veröffentlichungstag und Bekanntmachung des Hinweises auf die Patenterteilung: **04.04.2018**
(21) Anmeldenummer: 15176371.1
(22) Anmeldetag: 12.07.2015
(51) Int. Cl.: A45F 3/14, F41H 1/02, A41D 31/00, A41D 1/04, A45F 5/02

(54) **SYSTEM ZUR BEFESTIGUNG VON GEGENSTÄNDEN AN TRAGENDER FLÄCHE**
SYSTEM FOR FIXING OBJECT TO A BEARING SURFACE
SYSTEME POUR FIXATION DES OBJETS SUR UNE SURFACE PORTANT

(30) Priorität: 17.07.2014 CZ 20140497
(43) Veröffentlichungstag der Anmeldung: 20.01.2016
(73) Patentinhaber: Cisar, Zdenek, 79601 Prostejov (CZ)
(72) Erfinder: Cisar, Zdenek, 79601 Prostejov (CZ)
(74) Vertreter: Hak, Roman

(56) Entgegenhaltungen:
- US-A1- 2008 115 332
- US-A1- 2009 039 122
- US-A1- 2009 117 300
- US-A1- 2013 126 566
- US-A1- 2013 193 179
- US-A1- 2013 256 498
- US-B1- 8 608 041

## Beschreibung

### Technisches Gebiet

Die Erfindung betrifft ein System zur Befestigung von Gegenständen, die mit Verbindungselementen versehen sind, an tragender Fläche der taktischen Weste, das aus mindestens zwei überlappenden, etwa rechtwinkelig situierten und an der tragenden Fläche befestigten Bandsysteme besteht, sodass jedes Band zusammen mit dem anliegenden Teil der tragenden Fläche eine Reihe von geschlossenen Schlaufen für Durchschieben von Verbindungselementen der Gegenstände aufweist.

### Der aktuelle Stand der Technik

Die Systeme der obengenannten Art, in technischer Praxis auch als Schlaufensysteme bekannt, haben sich besonders in Zusammenhang mit dem Einsatz sogenannter taktischer Westen, oder Schutzwesten, durchgesetzt. Das System ist vorzüglich für die Personen bestimmt, die bei Ausführung ihrer Tätigkeit anspruchsvollen Bedingungen sowie äußeren Eingriffen oder Gefährdung ausgesetzt sind und zur Beherrschung solcher Situationen verschiedene zusätzliche Ausrüstung benutzen. Diese Ausrüstungsgegenstände müssen an der Weste zuverlässig befestigt und zugleich leicht zugänglich werden.

Die Anwendung der beschriebenen Systeme ist natürlich nicht nur auf die taktische Weste oder Schutzweste beschränkt, sondern diese können auch an Kleiderstücke angeschlossen oder auf für verschiedene Zwecke dienende Trageinrichtungen angepasst werden.

Ein von bekannten Schlaufensystemen ist zum Beispiel im US Patent 5724707 oder in der US2013126566 beschrieben. Aus dem US Patent 8,490,212 ist auch ein System von orthogonal einander orientierten Bänder als Bestandteil eines Schnellverschlusssystems der Schutzweste bekannt. Die von Bestreben geleiteten Lösungen, eine größere Universalität dieser Systeme zu schaffen sind beispielweise in den tschechischen Gebrauchsmustern PUV 15505, PUV 22463 PUV 23698 beschrieben.

Der Erfindung liegt die Aufgabe zugrunde ein Bandsystem zu schaffen, das in Bezug auf den aktuellen Stand der Technik die Adaptabilität für verschiede Breiten von Verbindungselementen erweitert und zusätzliche Möglichkeiten der Anwendung beschafft. Eine weitere Aufgabe besteht darin, dieses Ziel durch möglichst einfachste Mittel zu erfüllen.

### Kurze Beschreibung der Erfindung

Die Aufgabe wird durch ein System zur Befestigung von mit Verbindungselementen versehenden Gegenständen an tragender Fläche der taktischen Weste, das aus mindestens zwei überlappenden, etwa rechtwinkelig situierten und an der tragenden Fläche der taktischen Weste befestigten Bandsysteme besteht, wobei jedes Band zusammen mit dem anliegenden Teil der tragenden Fläche der taktischen Weste eine Reihe von geschlossenen Schlaufen für Durchschieben von Verbindungselementen der Gegenstände aufweist, erfüllt. Gemäß der Erfindung ist das erste Bandsystem durch Bandgruppen ausgebildet von denen jede Bandgruppe aus mindestens zwei nebeneinander angebrachten Bändern besteht und das zweite Bandsystem aus durch Leerräume voneinander abgetrennten einzelnen Bändern oder Bandgruppen von nebeneinander angebrachten Bändern besteht, wobei Die Bänder der Bandgruppen des ersten Bandsystems sind an der tragenden Fläche der taktischen Weste mit Nähten an den Stellen genäht, wo diese von einzelnen Bändern oder Bändern der Bandgruppen des zweiten Bandsystems überlappt sind, und die einzelnen Bänder und/oder die Bänder der Bandgruppen des zweiten Bandsystems sind an der tragenden Fläche mit Nahten an den Stellen genäht, wo diese die Bänder des ersten Bandsystems überlappen, oder die einzelnen Bänder und/oder die Bänder der Bandgruppen des zweiten Bandsystems sind an der tragenden Fläche der taktischen Weste mit Nähten entlang der äußeren Rändern der Bandgruppen der Bänder des ersten Bandsystems oder mit Nähten entlang den äußeren Rändern eines von Bändern der Bandgruppen des ersten Bandsystems oder mit Nähten in den Leerräumen zwischen den Bandgruppen der Bänder des ersten Bandsystems genäht.

Ferner werden weitere Ausführungsformen der Erfindung dargestellt, die ihre wesentlichen Merkmale weiter entwickeln oder konkretisieren.

Das erste Bandsystem besteht aus den durch einen Leerraum voneinander abgetrennten aus Bandpaaren oder Banddreiheiten ausgebildeten Bandgruppen oder aus nebeneinander angebrachten Bandgruppen besteht.

Die Bänder einer Bandgruppe weisen gleiche Breite auf, wie die Bänder der anderen Bandgruppe des ersten Bandsystems und die Weite der Leerräume zwischen den Bandgruppen entsprechen einem Vielfaches des Abstands zwischen den gleich orientierten Rändern der nebeneinander angeordneten Bänder innerhalb einer Bandgruppe der Bänder.

Also die Aufgabe der Erfindung wird durch die Merkmale von Patentansprüche 1 - 3 gelöst.

Die Anwendung von Bandgruppen in einzelnen Bandsystemen gemäß der Erfindung ermöglicht die Variabilität der Ausführungsformen, sowohl durch die Wahl der Anzahl der Bänder in einzelnen Gruppen, als auch durch die Wahl ihrer Breite und durch die Anordnung der Nahtstellen. Dadurch wird sichere Befestigung von Verbindungselementen mit verschiedenen Breiten nach allgemein erkannten verschiedenen Normen erzielt, zum Beispiel mit Breiten von 10, 20 mm oder 1/2, 1, oder 1,5 Zoll, einschließlich der Anwendung des sogenannten MOLLE- Systems.

Die Befestigung kann auch an mehreren parallelen Bandschlaufen und in beiden Richtungen, d.h. sowie in der waagerechten als auch in der senkrechten Richtung erfolgen. Darüber hinaus kann man das Durchschieben der Verbindungselemente, wie flexible Textil-, Leder- oder Kunststoffstreifen, durch die Schlaufen von beiden Bandsystemen in kleineren Schritten - Abständen wählen, die durch die Breite eines einzigen Bandes im Rahmen einer Bandgruppe bestimmt sind.

Die Erfindung wird nachfolgend im Einzelnen anhand der Zeichnung näher erläutert. Es zeigen:
Fig. 1 ein Ausschnitt aus dem System mit zwei sich überlappenden Bandsystemen von verschiedenen Breiten der Schlaufen und mit einem bis zwei Bändern in den Bandgruppen.
Fig. 2 ein Ausschnitt aus dem System mit zwei überlappenden Bandsystemen mit einem bis drei Bändern in den Bandgruppen.

### Beschreibung der Ausführungsarten

Fig. 1 zeigt eine mögliche Ausführungsform eines Systems gemäß der Erfindung in Form eines Ausschnittes aus einer tragenden Fläche 1, die ein aus Textil hergestellter Bestandteil einer taktischen Weste darstellt. An der tragenden Fläche 1 der taktischen Weste ist eine Bandgruppe A der Bänder eines ersten Bandsystems mit senkrecht orientierten Bändern 2 und über diese Bänder ist ein rechtwinkelig angeordnetes zweites Bandsystem errichtet. Das zweite Bandsystem ist aus einzelnen waagerechten Bändern 4 oder Bandgruppen B der Bänder 4 ausgebildet. Alle Bänder sind an der tragenden Fläche 1 der taktischen Weste derartig genäht, dass jedes Band eine Reihe von mit dem anliegenden Teil der tragenden Fläche 1 der taktischen Weste geschlossenen Schlaufen bildet, durch die ein Verbindungselement des zur Befestigung an einer Weste oder an einem anderen Kleidesstück bestimmten Gegenstandes durchschoben werden kann. Dabei werden natürlich zwischen den einzelnen Bändern 2 der Bandgruppe A und den einzelnen Bändern 4 der Bandgruppe B schmale Leerräume für das Durchschoben der Verbindungselemente übrig gelassen werden.

Die Bezeichnung der senkrechten oder waagerechen Anordnung der Bänder der Bandsysteme bezieht sich natürlich nur auf Fig. 1 und das ganze System kann in Praxis um 90° gedreht werden, sodass die Position der Bandsysteme verwechselt wird. Als Verbindungselemente werden flexible Textil-, Leder- oder Kunststoffstreifen oder Gurte, sowie feste Verbindungsplatten als Bestandteile der zu befestigenden Gegenstände angewendet. Ihre Breite kann veränderlich sein und richtet sich je nach dem Typ der zu befestigenden Gegenständen, eventuell nach den Anforderungen von Verbrauchern. Zum Zweck einer stabileren Befestigung werden die Gegenstände an ihrer zugewandten Rückseite meistens mit zusätzlichen fixierenden Ösen oder anderen ähnlichen Mitteln, wie Schnallen, Klettverschlusse, Druckknöpfe usw. versehen, wobei die Ösen gewöhnlich rechtwinkelig zu den Verbindungelementen verlaufen Die Verbindungstreifen können dann schrittweise erstens durch eine Schlaufe, dann durch die Öse und nachfolgend durch weitere Schlaufe durchgezogen werden. Nach dem Durchschieben durch die Schlaufen können die Verbindungsstreifen an dem Gegenstand auch anhand der Schnallen, Klettverschlusse, Druckknöpfe, usw. befestigt werden.

Wie in Fig.1 dargestellt, besteht das erste Bandsystem aus den senkrecht orientierten Bandgruppen A, die durch nebeneinander parallel angeordnete Paare der Bänder 2 ausgebildet sind. Die einzelnen Paare der Bänder 2 der Bandgruppe A sind um einen Abstand D3 voneinander versetzt.

Das zweite Bandsystem besteht aus waagerecht orientierten einzelnen Bänder 4 oder Bandgruppen B aus den Bandpaaren 4 mit einem Abstand D1 zwischen den zugewandten Rändern der einzelnen Bänder 4 und einem Abstand D2 zwischen den zugewandten Rändern der Bandpaaren der Bandgruppe A. Dabei weisen die einzelnen Bänder 4, sowie die Bänder 4 der Bandgruppen B dieselbe Breite auf.

Die Bänder 2 der Bandgruppe A sind an der tragenden Fläche 1 der taktischen Weste mit Nähten 25 auf den Stellen genäht, wo die Bänder 4 die Bänder 2 überlappen, sodass diese von oben nicht sichtbar sind und auf einem der Bänder 4 gestrichelt gezeichnet sind. Die Bänder 2 können an der tragenden Fläche 1 der taktischen Weste auch auf andere Weise, als mit geradlinigen Nähten 25 in Längsrichtung der Bänder 4 genäht werden, beispielweise können die Nähte in der Querrichtung zu den Bänder 4 geführt oder in Form eines Rechteckes ausgebildet werden.

Die Breite der an den Bändern 2 der Bandgruppen A ausgebildeten senkrechten Schlaufen P1 entspricht also dem Abstand D1 zwischen den einzelnen Bändern 4 und die Breite der senkrechten an den Bändern 2 der Bandgruppen B ausgebildeten Schlaufen P2 entspricht dem Abstand D2.

Die einzelnen Bänder 4 und die Bänder 4 der Bandgruppe B können an der tragenden Fläche 1 der taktischen Weste an verschiedenen Stellen genäht werden um dadurch ein dichtes und stabiles Durchschieben der Verbindungselemente mit unterschiedlicher Breite zu ermöglichen.

Bei einer der Ausführungsform sind die Bänder 4 mit Nähten 51 genäht und die Breiten der waagerechten Schlaufen zwischen den Nähten 51 und ebenso die maximalen Breiten der Verbindungselemente sind durch die Breite der waagerechten Schlaufen P4 und P6 bestimmt. Nach einer anderen Ausführungsform sind die Bänder 4 durch Nähten 52 genäht und die Breiten der waagerechten Schlaufen P5 und P3 zwischen den Nähten 52 sind durch innere und äußere Abstände zwischen den Nähten 52 bestimmt.

Es ist offenbar, dass die Nähte an einzelnen Bändern 4 und Bändern 4 der Bandgruppen B auch an anderen, als oben beschrieben Stellen angebracht und andersartig durchgeführt werden können und auf diese Weise die gewünschten Breiten der waagrechten Schlaufen je nach der Breite der Verbindungselemente zu beschaffen. Die beiden oben beschriebenen Anordnungen der Nähte können wechselnd an einer tragenden Fläche 1 einer taktischen Weste durchgeführt werden und zwecks besserer Orientierung durch Farben voneinander abzuheben. Diese auf der Wahl der Bänder, ihrer Breite und Anordnung der Nähten begründete Variabilität der Ausführungsformen ermöglicht sichere und exakte Befestigung der Verbindungselemente mit unterschiedlichen Breiten nach mehreren allgemein benutzten Standarden, zum Beispiel von 10 mm, 20 mm. ½, 1, oder 1,5 Zoll und auch an mehreren parallelen Schlaufen. Darüber hinaus, können die Stellen der Befestigung nach der Anordnung der Zusatzösen oder anderen Befestigungselementen an dem zu befestigenden Gegenstände zu wählen um diese Öse oder Befestigungselementen in den Leerraum zwischen den Schlaufen des umgekehrt orientierten Bandsystems einschnappen.

In Fig. 2 sind wieder in Form eines Ausschnittes aus der tragenden Fläche 1 der taktischen Weste zwei Alternativlösungen der Bandsysteme, und zwar mit zwei Bandgruppen A und A1 der waagerecht orientierten Bänder 2 gleicher Breite und mit einzelnen senkrecht orientierten Bänder 4 gleicher Breite dargestellt. Die Bandgruppe A1 ist aus Dreiheiten der Bänder 2 und die Bandgruppe A aus Paaren der Bänder 2 zusammengesetzt. Gleich, wie gemäß der Ausführungsform in Fig. 1, sind die Bänder 2 der Bandgruppen A und A1 an der tragenden Fläche 1 mit Nähten an den Stellen befestigt, wo die Bänder 4 die Bänder 2 überlappen und in Fig. 2 nicht gezeigt sind. Alle anderen Nähte sind nur demonstrativ veranschaulicht, also nicht an allen Stellen an den sie nach der zuständigen Ausführungsform gezeigt werden sollten.

Die einzelnen, senkrechte Schlaufen bildenden Bänder 4 sind im Gebiet der Bandgruppen A1 an der tragenden Fläche 1 an ihrer unbedeckten Bestandteil durch die Paaren der Nähte 53 genäht, und zwar entlang der Kanten der Außenbänder 2 der Dreiheiten der Bänder 2 der Bandgruppen A1. Im Gebiet der Gruppen A, mit Paaren der Bänder 2, sind die Bänder 4 an der tragenden Fläche 1 an den Stellen genäht, die nicht durch die Bänder 2 überlappt sind, namentlich durch Nähten 54, die sich unter dem Rand des unteren Bandes 2 des Paares der Bänder 2 befinden.

Bei gleicher Breite der Bänder 2 und des Abstands zwischen den Paaren und Dreiheiten der Bänder 2 der Bandgruppen A und A1 der dem Vielfachendes Abstands zwischen den gleich orientierten Ränder der nebeneinander angeordneten Bänder innerhalb einer Bandgruppe der Bänder (2) entsprechen, sind die Breiten der senkrecht orientierten Schlaufen der beiden Bandsysteme durch denselben Abstand P7 zwischen den äußeren Nähten 53 und 54 bestimmt. Die Breite P1 der waagerechten Schlaufen ist dann durch den Abstand D4 zwischen den Rändern der Bänder bestimmt.

Die aus Dreiheiten der Bänder 2 bestehenden Bandgruppen A1 ermöglichen sicheren und exakten Anschluss der Verbindungselemente in Abhängigkeit von ihrer Breite, und eventuell von der Anordnung ihrer Ösen, durch Durchschiebung unter einem bis drei Bänder 2. Überdies ermöglicht das System eine höchststabile und feste Befestigung der Gegenstände auf solche Weise, dass die Verbindungselemente an mehreren Stellen unter den zur Verfügung gestellten Schleifen durchgeschoben werden können.

Der Abstand D4 zwischen den einzelnen Bändern 4 kann man entweder so wählen, dass dieser Abstand etwa der Breite der senkrechten Schlaufen P7 zwischen den Nähten 53 und 54 entspricht und in diesem Falle wird das Bandsystem für die Verbindungselemente gleicher Breite bestimmt, oder dieser Abstand unterschiedlich gewählt werden kann und die Verbindungselemente für die Befestigung an den waagerechten und senkrechten Schlaufen über verschiedene Breite verfügen können. Für die Ausführungsform gemäß Fig. 2 gelten dieselben Bedingungen, als für die Ausführungsform gemäß Fig. 1. Die Nähten an den Bändern 4 der Bandgruppen A und A1 können auch an anderen, als an den in Ausführungsbeispielen dargestelltem Stellen und andersartig durchgeführt werden und auf diese Weise können die Breiten den waagerechten Schlaufen auf verschiedene Breiten der Verbindungselementen angepasst werden.

Die oben beschriebenen Ausführungsformen schließen nicht eine weitere Ausgestaltungen aus, gemäß den die Bänder 2 der Bandgruppen A1 z.B. aus Gruppen von vier Bändern 2 bestehen können, die ausgenommen schmale Leerräume zwischen den Bändern 2 für Durchschoben der Verbindungselemente, die ganze tragende Fläche 1 der taktischen Weste überlappen. Es liegt noch eine weitere Variante der Anordnung der Nähten 53 und 54 vor, nach der die Nähten in verschieden Abständen an den Rändern der Bänder oder in den Leerräumen zwischen den Bändern durchgeführt werden können. In diesem Zusammenhang bieten sich auch weitere Breitenvarianten der senkrechten Schlaufen der einzelnen Bänder 4.

## Patentansprüche

1. Ein System zur Befestigung von Gegenständen, die mit Verbindungselementen versehen sind, an einer tragenden Fläche (1) einer taktischen Weste, das aus mindestens zwei überlappenden, etwa rechtwinkelig situierten und an der tragenden Fläche der taktischen Weste befestigten Bandsysteme besteht, sodass jedes Band (2, 4) zusammen mit dem anliegenden Teil der tragenden Fläche (1) der taktischen Weste eine Reihe von geschlossenen Schlaufen für Durchschieben von Verbindungselementen der Gegenstände aufweist, **dadurch gekennzeichnet,**
**dass** das erste Bandsystem aus Bandgruppen (A, A1) ausgebildet ist von denen jede Bandgruppe (A, A1) aus mindestens zwei nebeneinander angebrachten Bänder (2) besteht und das zweite Bandsystem aus durch Leerräume voneinander abgetrennten einzelnen Bändern (4) oder Bandgruppen (B) von nebeneinander angebrachten Bändern (4) besteht, wobei die Bänder (2) der Bandgruppen (A, A1) des ersten Bandsystems an der tragenden Fläche (1) der taktischen Weste mit Nähten (25) an den Stellen genäht sind, wo diese von einzelnen Bändern (4) oder Bändern (4) der Bandgruppen (B) des zweiten Bandsystems überlappt sind, und
die einzelnen Bänder (4) und/oder die Bänder (4) der Bandgruppen (B) des zweiten Bandsystems an der tragenden Fläche (1) der taktischen Weste mit Nähten an den Stellen genäht sind, wo diese die Bänder (2) des ersten Bandsystems überlappen, oder
die einzelnen Bänder (4) und/oder die Bänder (4) der Bandgruppen (B) des zweiten Bandsystems an der tragenden Fläche (1) der taktischen Weste mit Nähten (51) entlang der äußeren Rändern der Bandgruppen (A, A1) der Bänder (2) des ersten Bandsystems genäht sind, oder
mit Nähten (52) entlang den äußeren Rändern eines von Bändern (2) der Bandgruppen (A, A1) des ersten Bandsystems genäht sind, oder
mit Nähten (54, 53) in den Leerräumen zwischen den Bandgruppen (A, A1) der Bänder (2) des ersten Bandsystems genäht sind.

2. Das System gemäß Anspruch 1 **dadurch gekennzeichnet, dass** das erste Bandsystem aus den durch einen Leerraum voneinander abgetrennten aus Bandpaaren oder Banddreiheiten ausgebildeten Bandgruppen (A, A1) besteht.

3. Das System gemäß irgendeinem der Ansprüche 1 bis 2 **dadurch gekennzeichnet, dass** die Bänder (2) einer Bandgruppe (A, A1) gleiche Breite aufweisen, wie die Bänder (2) der anderen Bandgruppe (A, A1) des ersten Bandsystems und die Weite der Leerräume zwischen den Bandgruppen (A, A1) einem Vielfaches des Abstands zwischen den gleich orientierten Ränder der nebeneinander angeordneten Bänder (2) innerhalb einer Bandgruppe (A, A1) der Bänder (2) entsprechen.

## Claims

1. A system for attaching items furnished with fastening elements to a supporting surface (1) of a tactical vest consisting of at least two overlapping, approximately rectangular strap systems attached to the supporting surface of the tactical vest such that each strap (2, 4), together with an adjacent part of the tactical vest supporting surface (1), forms a series of closed loops for pushing through the fastening elements of the item, **characterized in that**
the first strap system consists of strap groups (A, A1) of which each strap group (A, A1) consists of at least two adjacent straps (2) and the second strap system consists of individual straps (4) separated by a gap, or strap groups (B) of juxtaposed straps (4), wherein the straps (2) of the strap groups (A, A1) of the first strap system being sewn to the supporting surface (1) of the tactical vest with stitches (25) at the locations where they are overlapped by the individual straps (4) or the straps (4) of the strap groups (B) of the second band system, and
the individual straps (4) and/or the straps (4) of the strap groups (B) of the second band system are stitched to the supporting surface (1) of the tactical vest with the stiches at the locations where the straps (2) overlap the first strap system, or
the individual straps (4) and/or the straps (4) of the strap groups (B) of the second strap system are sewn on the supporting surface (1) of the tactical vest with the stitches (51) along the outer edges of the straps groups (A, A1) of the straps (2) of the first strap system, or
with the stitches (52) along the outer edges of one of the straps (2) of the strap groups (A, A1) of the first strap system, or
with the stitches (54, 53) in the gaps between the strap groups (A, A1) of the straps (2) of the first strap system.

2. The system according to claim 1, **characterized in that** the first strap system consists of the strap pairs or triple strap groups (A, A1) separated mutually by the gap.

3. The system according to any one of claims 1 to 2, **characterized in that** the straps (2) of a strap group (A, A1) have the same width as the straps (2) of the other strap group (A, A1) of the first band system and the width of the gaps between the strap groups (A, A1) corresponds to a multiple of the distance between the identically oriented edges of juxtaposed straps (2) within a strap group (A, A1) of the straps (2).

## Revendications

1. **Système** pour la fixation d'objets, qui sont munis d'éléments de liaison, à une surface porteuse (1) d'un gilet tactique, qui est constitué d'au moins deux systèmes de bandes superposés, situés approximativement à angle droit et fixés à la surface porteuse du gilet tactique, de façon à ce que chaque bande (2, 4) comprenne, avec la partie en appui de la surface porteuse (1) du gilet tactique, une série de boucles fermées pour l'insertion d'éléments de liaison des objets, **caractérisé en ce que** le premier système de bande est constitué de groupes de bandes (A, A1), dont chaque groupe de bandes (A, A1) est constitué d'au moins deux bandes juxtaposées (2) et le deuxième groupe de bandes est constitué de bandes individuelles (4) séparées entre elles par des espaces vides ou de groupes de bandes (B) constitués de bandes juxtaposées (4), les bandes (2) des groupes de bandes (A, A1) du premier système de bandes étant cousues à la surface porteuse (1) du gilet tactique avec des coutures (25) aux endroits où celles-ci sont superposées avec des bandes individuelles (4) ou des bandes (4) des groupes de bandes (B) du deuxième système de bandes et les bandes individuelles (4) et/ou les bandes (4) des groupes de bandes (B) du deuxième système de bandes sont cousues à la surface porteuse (1) du gilet tactique avec des coutures aux endroits où celles-ci sont superposées avec les bandes (2) du premier système de bandes ou les bandes individuelles (4) et/ou les bandes (4) des groupes de bandes (B) du deuxième système de bandes sont cousues à la surface porteuse (1) du gilet tactique avec des coutures (51) le long des bords extérieurs des groupes de bandes (A, A1) des bandes (2) du premier système de bandes ou sont cousues avec des coutures (52) le long des bords extérieurs d'une des bandes (2) des groupes de bandes (A, A1) du premier système de bandes ou sont cousues avec des coutures (54, 53) dans les espaces vides entre les groupes de bandes (A, A1) des bandes (2) du premier système de bandes.

2. Système selon la revendication 1, **caractérisé en ce que** le premier système de bandes est constitué des groupes de bandes (A, A1) constitués de paires de bandes ou de triples bandes séparées entre elles par un espace vide.

3. Système selon l'une des revendications 1 à 2, **caractérisé en ce que** les bandes (2) d'un groupe de bandes (A, A1) présentent la même largeur que les bandes (2) de l'autre groupe de bandes (A, A1) du premier système de bandes et la largeur des espaces vides entre les groupes de bandes (A, A1) correspondent à un multiple de la distance entre les bords orientées de manière identique des bandes juxtaposées (2) à l'intérieur d'un groupe de bandes (A, A1) des bandes (2).
